# EUROPÄISCHE PATENTSCHRIFT

(11) **EP 3 121 333 B1**
(45) Veröffentlichungstag und Bekanntmachung des Hinweises auf die Patenterteilung: **10.01.2018**
(21) Anmeldenummer: 16001602.8
(22) Anmeldetag: 21.07.2016
(51) Int. Cl.: E01B 19/00, E01B 2/00

(54) **BAHNGLEISAUFLAGERUNG**
RAIL TRACK SUPPORT
SUPPORT DE VOIE FERREE

(30) Priorität: 21.07.2015 AT 4852015
(43) Veröffentlichungstag der Anmeldung: 25.01.2017
(73) Patentinhaber: Steinhauser Consulting Engineers ZT GmbH, 1190 Wien (AT)
(72) Erfinder: Steinhauser, Peter, A-1190 Wien (AT)
(74) Vertreter: Fox, Tobias

(56) Entgegenhaltungen:
- EP-A1- 1 783 275
- JP-A- 2008 303 567
- US-A- 4 616 395

## Beschreibung

Die Erfindung betrifft eine schwingungsdämmende Bahngleisauflagerung, deren Schienen vermittels Schwellen samt Schotterbett oder Gleistragplatten auf einem Betonbalken ruhen, sowie einer Federeinrichtung, die unterhalb des Gleises zwischen dem Betonbalken und einem Fundament angeordnet ist, wobei zusätzlich zu der Federeinrichtung zwischen dem Betonbalken und dem Fundament Stoßdämpfungselemente zur Wirkung gelangen, die aus viskoelastischem Material mit hohem Verlustfaktor, d.h. hoher Energieabsorption, oder aus Hydraulikdämpfern bestehen.

Derartige Bahngleisauflagerungen, die vorwiegend in Tunneln zum Vermeiden der Belästigung durch Erschütterungen verwendet werden, haben den Nachteil, daß große Massen des auf dem Ortbeton des Fundamentes federnd abgestützten Betonbalkens eingesetzt werden müssen. Diese sind für eine niedrige Eigenfrequenz der beim Befahren in Schwingung geratenden Masse erforderlich, damit auch niedrige Emissionsfrequenzen gedämpft werden können. Große Massen sind nicht nur aufwendig herzustellen, sondern erfordern auch einen entsprechend großen Tunnelausbruch, der ebenso aufwendig ist.

Der Stand der Technik kennt Federeinrichtungen in Form elastischer Flächenlager für den die Schienen tragenden Betonbalken, Streifenlager in Form von längs in Abstand verlaufenden Federeinrichtungen zwischen dem Betonbalken und dem Betonfundament, sowie als Punkt- oder Einzellager ausgebildete Federeinrichtungen, die an Gitterkreuzungspunkten zwischen dem Fundament und der die Schienen tragenden Betonplatte angeordnet sind. Der Wirkungsgrad der Dämmung nimmt ebenso wie der Herstellungsaufwand in der genannten Reihenfolge der Bauarten zu.

Die US-A-4 616 395 lehrt ein Gleisbefestigungsverfahren, bei welchem als Auflagerung für einen gleistragenden Balken nur untere und seitliche Gummikissen vorgesehen sind. Stoßdämpfung und Federung besorgen nur diese Gummielemente, weswegen die Einstellbarkeit ihrer Wirkung nicht getrennt voneinander erfolgen kann.

Die EP-A-1 783 275 lehrt ein Gleisbett mit schwimmender Platte mit Stoßdämpfungselementen, die in Serie zu elastischen Federeinrichtungen zur Auflagerung von die Gleise tragenden Betonbalken auf einem Fundament angeordnet sind. Nachteilig sind aufwendige Reparaturarbeiten, die entstehen, wenn die Federn oder die Stoßdämpfer separat ausgetauscht werden müssen.

Die JP-A-2008 303 567 zeigt ein vibrationsisolierendes Gleisbett mit einem gleistragenden Trog, der auf aufgereihten Spiralfederelementen ruht. Diese Lösung ist sehr teuer und wartungsaufwendig.

Die Erfindung liegt die Aufgabe zugrunde, eine material-, raum- und aufwandsparende Bahngleisauflagerung mit guter Schwingungsdämmung bereitzustellen.

Diese Aufgabe wird durch die schwingungsdämmende Bahngleisauflagerung nach dem Anspruch 1, sowie durch das Verfahren nach dem Anspruch 10 gelöst.

Sie besteht bei einer Bahngleisauflagerung der eingangs erwähnten Art darin, daß die Federeinrichtung aus einem Elastomer besteht und daß die Stoßdämpfungselemente neben der Federeinrichtung auf dem Fundament und anliegend an dem Betonbalken angeordnet sind und parallel zu der Federeinrichtung wirken.

Das viskoelastische Material ist vorteilhaft ein poröser Kunststoff mit einem Verlustfaktor von etwa 0,25 bis 0,60, vorzugsweise von 0,40 bis 0,50. Als solches Material wird zweckmäßig ein teilkristallines PUR-Elastomer mit hohem amorphem Anteil eingesetzt.

Bei einer ersten, besonders einfachen Ausführungsform der erfindungsgemäßen Auflagerung sind die stoßdämpfenden Elemente in Form des viskoelastischen Materials und die Federeinrichtung in Form eines Elastomers beide je in Streifenform abwechselnd nebeneinander zwischen der Unterseite des Betonbalkens und dem Fundament so angeordnet sind, daß sie ein vollflächiges Auflager ergeben. Die federnden oder stoßdämpfenden Materialstreifen sind zweckmäßig gleich dick. Unterschiedliche Dicke kann durch eine Aufbetonschicht entsprechend der Differenz der Materialstärken ausgeglichen werden.

Um das Verlegen zu vereinfachen und dabei Fehler zu vermeiden, sind die zweierlei Streifen vorzugsweise auf einer gemeinsamen Textil- oder Vliesmatte aufgebracht. Die zweierlei Streifen können gleich dick und/oder gleich breit sein; auch dies vereinfacht das Verlegen und verbilligt die Herstellung und Verarbeitung der Streifen.

Eine besonders wirksame Schwingungsdämmung wird erreicht, wenn je aus einer Schicht aus viskoelastischem Material und einer Schicht aus einem die Federeinrichtung darstellenden Elastomer bestehende Blöcke als punktförmige Zwischenlagen an Gitterkreuzungspunkten zwischen dem Betonbalken und dem Betonfundament angeordnet sind. Auch bei dieser Ausführungsform mit Punkt- oder Einzellagerung des die Schienen tragenden Betonbalkens können die Blöcke zweckmäßig auf einer gemeinsamen Textil- oder Vliesmatte aufgebracht sein.

Eine Ausführungsform mit als Stoßdämpfungselemente besonders wirksamen Hydraulikdämpfern sieht vor, daß im Bereich direkt unterhalb des Gleises eine Federeinrichtung in Form einer durchgehenden elastischen Elastomerschicht und beidseitig daneben in Ausnehmungen des Betonbalkens angeordnete Reihen von Stoßdämpfungselementen in Form von Hydraulikdämpfern angeordnet sind, die sich unten am Betonfundament und oben an mit der Oberseite des Betonbalkens fluchtend mit dieser verbundenen Stahlträgern abstützen. Die Stahlträger können in den Betonbalken integriert sein.

Es ist im übrigen auch möglich, eine vorhandene Gleisauflagerung, deren die Gleise tragender Betonbalken lediglich mit einer Federeinrichtung abgestützt ist, mit einer zusätzlichen Dämpfung auszustatten, indem auf dem Betonbalken seitlich an beiden Seiten auskragend Stahlträger mit einer mit der Oberseite des Betonbalkens fluchtenden Oberseite angebaut werden, die mit Reihen sich auf dem Fundament abstützender Stoßdämpfungselemente in Form von Hydraulikdämpfern verbunden sind.

Die Erfindung wird anhand in den Zeichnungen dargestellter Ausführungsbeispiele erfindungsgemäßer Bahngleisauflagerungen näher erläutert. In den Zeichnungen zeigen Fig. 1 einen Tunnelquerschnitt mit einem darin vollflächig aufgelagerten Bahngleis, Fig. 2 schematisch eine vollflächige Bahngleisauflagerung in einem Querschnitt, Fig. 3 die Auflagerung nach Fig. 2 in Draufsicht ohne Schienen und diese stützenden Betonbalken, Fig. 4 schematisch eine Punkt- oder Einzelauflagerung eines Bahngleises in einem Querschnitt, Fig. 5 die Auflagerung nach Fig. 4 in Draufsicht ohne Schienen und mit angedeutetem Betonbalken, Fig. 6 eine andere Ausführung einer Punkt- oder Einzelauflagerung in der Darstellung wie in Fig. 5, Fig. 7 schematisch eine weitere Ausführung einer Punkt- oder Einzelauflagerung im Querschnitt, Fig. 8 die Auflagerung nach Fig. 7 in Draufsicht ohne Schienen und Fig. 9 eine Ausführungsform mit Stoßdämpfungseinrichtungen angebaut an eine bestehende, lediglich federelastische Bahngleisauflagerung.

In Fig. 1 sind die mit 1 bezeichneten Schienen eines Bahngleises vermittels Schienenbefestigung 2 auf der Gleistragplatte 3 befestigt, die in einem längsverlaufenden Betonbalken 4, wie etwa Stahlbetonbalken, einbetoniert ist. Die Gleistragplatte 3 dient zur genauen Festlegung des Abstandes der beiden Schienen 1. Auf der Gleistragplatte 3 sitzen der Schalldämmung dienende Absorberplatten 5. Zur Schalldämmung und zum Bereitstellen einer Fahrbahn für Reparatur und Notfälle ist der Betonbalken 4 beidseitig mit hochstehenden Wangen 6 versehen, so daß sich diese Wangen 6 und die Absorberplatten 5 auf dem Niveau der Schienenlauffläche befinden. Der Betonbalken 4 stützt sich auf dem aus Ortbeton bestehenden Fundament 7 der Tunnelsohle über eine Federeinrichtung 8 bestehend aus Elastomerstreifen ab.

Da dem Modell des Einmassenschwingers folgend die Gleistragplatte 3 zusammen mit dem Betonbalken (4) die schwingende Masse bildet, wird bei den weiteren Figuren die Masse beider Teile als Betonbalken (4) bezeichnet.

Um den Betonbalken 4 auch seitlich von dem Fundament 7 der Tunnelsohle zu trennen, werden Seitenmatten 9 eingelegt, die eine kraftschlüssige Verbindung zur Tunnelsohle verhindern. Bis hierher entspricht die in Fig. 1 dargestellte Bahngleisauflagerung dem Stand der Technik. Hier setzt nun die Erfindung ein: Die nicht von den Elastomerstreifen der Federeinrichtung 8 abgedeckten Bereiche an der Unterseite des Betonbalkens 4 sind von Streifen 10 aus viskoelastischem Material abgedeckt, welche die Stoßdämpfungselemente bilden. Wenn die viskoelastischen Streifen 10 dieselbe Dicke haben wie die federelastischen Streifen der Federeinrichtung 8, werden sie nebeneinander zwischen dem Fundament 7 und dem Betonbalken 4 angeordnet. Das viskoelastische Material besitzt einen hohen Verlustfaktor von beispielsweise 0,4.

Wenn es erforderlich ist, für die Elastomerstreifen der Federeinrichtung 8 und die viskoelastischen Streifen 10 unterschiedliche Materialdicken zu verwenden, kann die Differenz durch Aufbetonstreifen einfach ausgeglichen werden.

Fig. 2 zeigt die Schienenauflagerung nach Fig. 1 in einem schematischen Querschnitt, Fig. 3 eine Draufsicht auf Fig. 2 ohne Betonbalken 4 und Schienen 1.

Fig. 4 ist ein Schnitt durch ein punkt- bzw. einzelaufgelagertes Gleis nach der Linie IV-IV in Fig. 5, welche schematisch die Gleisauflagerung der Fig. 4 in Draufsicht zeigt.

Die zu Fig. 5 analoge Draufsicht einer Gleisauflagerung der Fig. 6 zeigt quadratisch geformte blockförmige Federeinrichtungen 8, umgeben von stoßdämpfenden Streifen 10. Die Blöcke der Federeinrichtungen 8 und der diese umgebenden Streifen 10 sind als punktförmige Zwischenlagen an Gitterkreuzungspunkten zwischen dem Betonbalken 4 und dem Fundament 7 ausgebildet.

Die Fig. 7 und 8 zeigen eine Gleisauflagerung mit einem im Bereich direkt unterhalb des Betonbalkens 4 durchgehenden Flächenlager aus dem die Federeinrichtung 8 darstellenden Elastomer analog den Fig. 4 und 5. Fig. 7 ist ein Querschnitt entlang der Linie VII-VII der Draufsicht der Fig. 8. Beidseitig neben der die Federeinrichtung 8 darstellenden Schicht sind in Ausnehmungen des Betonbalkens 4 Reihen einzelner Stoßdämpfungselemente 11 in Form von Hydraulikdämpfern angeordnet, die sich unten am Fundament 7 und oben an längsverlaufenden Stahlträgern 12 abstützen, deren Oberseite mit der Oberseite des Betonbalkens 4 fluchtet und die in den Betonbalken 4 eingelassen und mit diesem fest verbunden sind.

Fig. 9 zeigt eine Ausführungsform der Gleisauflagerung im Querschnitt ähnlich Fig. 8, wobei jedoch die Stoßdämpfungselemente 11 im Nachhinein an ein nur mit einer Federeinrichtung 8 in Form eines Flächenlagers ausgestattete Bahngleisauflagerung angebaut worden sind.

Seitlich an beiden Seiten des die Schienen 1 tragenden Betonbalkens 4 sind an diesem auskragend Stahlträger 12' befestigt, deren Oberseite mit der Oberseite des Betonbalkens 4 fluchtet und die mit Reihen sich auf dem Fundament 7 abstützender Stoßdämpfungselemente 11 in Form von Hydraulikdämpfern verbunden sind.

Die Erfindung kann die Schwingungsdämmung einer elastischen Bahngleisauflagerung verbessern, die über die auf die lokalen Gegebenheiten abgestimmte, richtige Dimensionierung der Eigenfrequenz des schwingenden Systems, d.h. der Masse des das Gleis tragenden Betonbalkens samt Gleistragplatte und der Steifigkeit der diese stützenden Federeinrichtung hinausgeht und die aufwendige Punktlagerung vermeidet.

Da bei Schienenbahnen das Verhältnis von Zugüberfahrtsdauer zur nachfolgenden Pausenlänge in der Regel zumindest 1:10 (vorwiegend sogar 1:20) erreicht und 1:5 keinesfalls unterschreitet, wird die bei einem Dämpfungselement erfolgende Energieumwandlung in Wärme kühltechnisch durch die Wärmeleitung des Betons ausreichend beherrscht werden. Eine zusätzliche Wärmeabfuhr über Kühlbleche ist konstruktiv jedoch machbar.

## Patentansprüche

1. Schwingungsdämmende Bahngleisauflagerung, deren Schienen (1) vermittels Schwellen samt Schotterbett oder Gleistragplatten (3) auf einem Betonbalken (4) ruhen, sowie mit einer Federeinrichtung (8), die unterhalb des Gleises zwischen dem Betonbalken (4) und einem Fundament (7) angeordnet ist, wobei zusätzlich zu der Federeinrichtung (8) zwischen dem Betonbalken (4) und dem Fundament (7) Stoßdämpfungselemente (10; 11) zur Wirkung gelangen, die aus viskoelastischem Material mit hohem Verlustfaktor, d.h. hoher Energieabsorption, oder aus Hydraulikdämpfern bestehen, **dadurch gekennzeichnet, daß** die Federeinrichtung (8) aus einem Elastomer besteht und daß die Stoßdämpfungselemente (10; 11) neben der Federeinrichtung (8) auf dem Fundament (7) und anliegend an dem Betonbalken (4) angeordnet sind und parallel zu der Federeinrichtung (8) wirken.

2. Bahngleisauflagerung nach Anspruch 1, **dadurch gekennzeichnet, daß** das viskoelastische Material ein Kunststoffschaum mit einem Verlustfaktor von etwa 0,25 bis 0,60 ist.

3. Bahngleisauflagerung nach Anspruch 2, **dadurch gekennzeichnet, daß** der Kunststoffschaum ein PUR-Elastomer mit hohem amorphem Anteil ist.

4. Bahngleisauflagerung nach einem der Ansprüche 1 bis 3, **dadurch gekennzeichnet, daß** die Stoßdämpfungselemente (10) in Form von Streifen aus viskoelastischem Material und die Federeinrichtung (8) in Form eines Elastomers ebenso in Streifenform abwechselnd nebeneinander zwischen der Unterseite des Betonbalkens (4) und dem Fundament (7) so angeordnet sind, daß sie ein vollflächiges Auflager ergeben.

5. Bahngleisauflagerung nach Anspruch 4, **dadurch gekennzeichnet, daß** die zweierlei Streifen auf einer gemeinsamen Textil- oder Vliesmatte aufgebracht sind.

6. Bahngleisauflagerung nach einem der Ansprüche 1 bis 3, **dadurch gekennzeichnet, daß** Blöcke, die je aus einer die Federeinrichtung (8) darstellenden Schicht aus einem federnden Elastomer und aus dem die Stoßdämpfungselemente (10) bildenden viskoelastischen Material bestehen, als punktförmige Zwischenlagen an Gitterkreuzungspunkten zwischen dem Betonbalken (4) und dem Fundament (7) angeordnet sind.

7. Bahngleisauflagerung nach Anspruch 1, **dadurch gekennzeichnet, daß** im Bereich direkt unterhalb des Gleises eine durchgehende Schicht aus dem die Federeinrichtung (8) darstellenden Elastomer und in Ausnehmungen des Betonbalkens (4) beidseitig daneben Reihen von Stoßdämpfungselementen (11) in Form von Hydraulikdämpfern angeordnet sind, die sich unten am Fundament (7) und oben an Stahlträgern (12) abstützen, die mit dem Betonbalken (4) verbunden sind.

8. Bahngleisauflagerung nach Anspruch 7, **dadurch gekennzeichnet, daß** die Stahlträger (12) in den Betonbalken (4) integriert sind.

9. Bahngleisauflagerung nach Anspruch 7, **dadurch gekennzeichnet, daß** im Nachhinein mit dem Betonbalken (4) verbundene Stahlträger (12') seitlich an beiden Seiten des Betonbalkens (4) an diesem auskragend befestigt sind.

10. Verfahren zum Herstellen einer Bahngleisauflagerung nach Anspruch 9, **dadurch gekennzeichnet, daß** auf einen beide Schienen (1) des Gleises tragenden Betonbalken (4) einer bestehenden federelastischen Bahngleisauflagerung seitlich an beiden Seiten des Betonbalkens (4) mit dessen Oberseite fluchtende Stahlträger (12') angebaut werden, die je mit Reihen sich auf dem Fundament (7) abstützender Stoßdämpfungselemente (11) in Form von Hydraulikdämpfern verbunden sind.

## Claims

1. Vibration-damping rail track support, the rails (1) of which rest on a concrete beam (4) by means of sleepers and ballast or track carrier plates (3), and comprising a suspension device (8) which is arranged below the track between the concrete beam (4) and a foundation (7), shock absorption elements (10; 11) operating between the concrete beam (4) and the foundation (7) in addition to the suspension device (8), which elements consist of viscoelastic material having a high dissipation factor, i.e. high energy absorption, or of hydraulic dampers, **characterised in that** the suspension device (8) consists of an elastomer, and **in that** the shock absorption elements (10; 11) are arranged alongside the suspension device (8) on the foundation (7) and adjacent to the concrete beam (4), and operate in parallel with the suspension device (8).

2. Rail track support according to claim 1, **characterised in that** the viscoelastic material is a plastics foam which has a dissipation factor of approximately 0.25 to 0.60.

3. Rail track support according to claim 2, **characterised in that** the plastics foam is a PUR elastomer having a high amorphous fraction.

4. Rail track support according to any of claims 1 to 3, **characterised in that** the shock absorption elements (10) in the form of strips of viscoelastic material and the suspension device (8) in the form of an elastomer that is also in strip form are arranged alternately alongside one another between the underside of the concrete beam (4) and the foundation (7) such that they produce a full-surface support.

5. Rail track support according to claim 4, **characterised in that** the two kinds of strips are applied to a common textile or non-woven mat.

6. Rail track support according to any of claims 1 to 3, **characterised in that** blocks, which each consist of a layer that constitutes the suspension device (8) and is made of a resilient elastomer and consist of the viscoelastic material forming the shock absorption elements (10), are arranged between the concrete beam (4) and the foundation (7) as punctiform intermediate layers at grid intersection points.

7. Rail track support according to claim 1, **characterised in that** a continuous layer made up of the elastomer which constitutes the suspension device (8) and rows of shock absorption elements (11) that are adjacent thereto on either side in recesses in the concrete beam (4) and are in the form of hydraulic dampers are arranged in the region directly below the track, which dampers are supported on the foundation (7) underneath and on steel girders (12) above, which are connected to the concrete beam (4).

8. Rail track support according to claim 7, **characterised in that** the steel girders (12) are integrated into the concrete beams (4).

9. Rail track support according to claim 7, **characterised in that** steel girders (12') connected to the concrete beam (4) are subsequently attached laterally to either side of the concrete beam (4) so as to project therefrom.

10. Method for producing a rail track support according to claim 9, **characterised in that**, on a concrete beam (4) of an existing resilient rail track support, which beam carries both rails (1) of the track, steel girders (12') are mounted laterally on either side of the concrete beam (4) so as to be flush with the top of said beam and are each connected to rows of shock absorption elements (11) in the form of hydraulic dampers which are supported on the foundation (7).

## Revendications

1. Support amortissant les vibrations pour une voie ferrée dont les rails (1) reposent par l'intermédiaire de traverses avec un lit de ballast ou de dalles de voie (3) sur une poutre en béton (4), et avec un dispositif à effet ressort (8) qui est disposé en dessous de la voie ferrée entre la poutre en béton (4) et une semelle (7), sachant que des éléments amortisseurs de chocs (10 ; 11) agissent en plus du dispositif à effet ressort (8) entre la poutre en béton (4) et la semelle (7), éléments qui sont constitués de matériau viscoélastique à facteur de perte élevé, c'est-à-dire à grande absorption d'énergie, ou d'amortisseurs hydrauliques, **caractérisé en ce que** le dispositif à effet ressort (8) est constitué d'un élastomère, et **en ce que** les éléments amortisseurs de chocs (10 ; 11) sont disposés à côté du dispositif à effet ressort (8) sur la semelle (7) et en application contre la poutre en béton (4), et agissent en parallèle au dispositif à effet ressort (8).

2. Support de voie ferrée selon la revendication 1, **caractérisé en ce que** le matériau viscoélastique est une mousse synthétique avec un facteur de perte d'environ 0,25 à 0,60.

3. Support de voie ferrée selon la revendication 2, **caractérisé en ce que** la mousse synthétique est un élastomère de polyuréthane avec une part amorphe élevée.

4. Support de voie ferrée selon l'une des revendications 1 à 3, **caractérisé en ce que** les éléments amortisseurs de chocs (10), sous la forme de bandes de matériau viscoélastique, et le dispositif à effet ressort (8), sous la forme d'un élastomère également en forme de bandes, sont disposés étant alternativement juxtaposés entre le côté inférieur de la poutre en béton (4) et la semelle (7) de telle sorte qu'ils produisent un support sur toute la surface.

5. Support de voie ferrée selon la revendication 4, **caractérisé en ce que** les deux types de bandes sont installés sur une natte commune en textile ou en non-tissé.

6. Support de voie ferrée selon l'une des revendications 1 à 3, **caractérisé en ce que** des blocs, qui sont chacun constitués d'une couche en un matériau élastomère constituant le dispositif à effet ressort (8) et du matériau viscoélastique formant les éléments amortisseurs de chocs (10), sont disposés sous la forme de couches intermédiaires ponctuelles à des points d'intersection de quadrillage entre la poutre en béton (4) et la semelle (7).

7. Support de voie ferrée selon la revendication 1, **caractérisé en ce qu'**une couche ininterrompue de l'élastomère constituant le dispositif à effet ressort (8) est disposée dans la région située directement en dessous de la voie ferrée, et des rangées d'éléments amortisseurs de chocs (11) sous la forme d'amortisseurs hydrauliques sont disposés dans des évidements de la poutre en béton (4) de part et d'autre à côté de cette couche, éléments qui s'appuient sur le dessous contre la semelle (7) et sur le dessus contre des poutrelles métalliques (12) qui sont reliées à la poutre en béton (4).

8. Support de voie ferrée selon la revendication 7, **caractérisé en ce que** les poutrelles métalliques (12) sont intégrées dans la poutre en béton (4).

9. Support de voie ferrée selon la revendication 7, **caractérisé en ce que** des poutrelles métalliques (12') ultérieurement reliées à la poutre en béton (4) sont fixées latéralement sur les deux côtés de la poutre en béton (4) en faisant saillie par rapport à celle-ci.

10. Procédé de fabrication d'un support de voie ferrée selon la revendication 9, **caractérisé en ce que**, sur une poutre en béton (4), portant les deux rails (1) de la voie ferrée, d'un support de voie ferrée existant à élasticité de ressort, on rapporte latéralement sur les deux côtés de la poutre en béton (4) des poutrelles métalliques (12') en affleurement avec le côté supérieur de ladite poutre, poutrelles qui sont respectivement reliées à des rangées d'éléments amortisseurs de chocs (11) sous la forme d'amortisseurs hydrauliques s'appuyant sur la semelle (7).
